# EUROPÄISCHE PATENTANMELDUNG

(11) **EP 4 663 877 A1**
(43) Veröffentlichungstag der Anmeldung: **17.12.2025**
(21) Anmeldenummer: 25180737.6
(22) Anmeldetag: 04.06.2025
(51) Int. Cl.: E04H 15/54

(54) **CAMPINGZELT**

(30) Priorität: 05.06.2024 DE 202024102962 U
(71) Anmelder: MAX Trader GmbH, 45307 Essen (DE)
(72) Erfinder: Schüring, Jürgen, 40789 Monheim am Rhein (DE)
(74) Vertreter: Moser Götze & Partner Patentanwälte mbB

(57) **Zusammenfassung**

Ein Campingzelt (1) hat eine Wandung (2), in der zumindest ein Fenster (5) ausgebildet ist. Um im Innenraum des Campingzelts (1) eine Privatsphäre für die im Campingzelt befindlichen Personen zu schaffen, ohne dass die Erhellung des Innenraums des Campingzelts (1) durch natürliches Licht beeinträchtigt wird, wobei des Weiteren für im Campingzelt (1) befindliche Personen weiterhin die Möglichkeit bestehen soll, durch das zumindest eine Fenster (5) in die Umgebung des Campingzelts (1) zu schauen, ist das zumindest eine Fenster (5) aus einer lichtdurchlässigen, einseitig durchsichtigen und andersseitig undurchsichtigen Folie ausgebildet und so in die Wandung (2) eingebracht, dass es von innen aus dem Campingzelt (1) heraus durchsichtig und von außen in das Campingzelt (1) hinein undurchsichtig ist.

## Beschreibung

Die Erfindung bezieht sich auf ein Campingzelt mit einer Wandung, in der zumindest ein Fenster ausgebildet ist.

Dieses zumindest eine Fenster dient dazu, einen Innenraum des Campingzelts zu erhellen und im Campingzelt befindlichen Personen die Möglichkeit zu bieten, aus dem Campingzelt hinaus in die Umgebung des Campingzelts zu sehen.

Ausgehend von dem vorstehend geschilderten Stand der Technik liegt der Erfindung die Aufgabe zugrunde, ein Campingzelt, in dessen Wandung zumindest ein Fenster ausgebildet ist, zur Verfügung zu stellen, bei dem im Innenraum des Campingzelts eine Privatsphäre für die im Campingzelt befindlichen Personen geschaffen werden kann, ohne dass die Erhellung des Innenraums des Campingzelts durch natürliches Licht beeinträchtigt wird, wobei des Weiteren für im Campingzelt befindliche Personen weiterhin die Möglichkeit bestehen soll, durch das zumindest eine Fenster in die Umgebung des Campingzelts zu schauen.

Diese Aufgabe wird erfindungsgemäß dadurch gelöst, dass zumindest ein in der Wandung des Campingzelts ausgebildetes Fenster aus einer lichtdurchlässigen, einseitig durchsichtigen und andersseitig undurchsichtigen Folie ausgebildet und so in die Wandung eingebracht ist, dass es von innen aus dem Campingzelt heraus durchsichtig und von außen in das Campingzelt hinein undurchsichtig ist. Durch das zumindest eine erfindungsgemäß ausgebildete Fenster kann der Innenraum des Campingzelts mit natürlichem Licht aus der Umgebung des Campingzelts erhellt werden, können einerseits im Innenraum des Campingzelts befindliche Personen in die Umgebung schauen und andererseits mit einer Privatsphäre versorgt werden. Aufgrund der von außen blickdichten Ausgestaltung des zumindest einen Fensters wird insoweit eine zusätzliche Sicherheit geboten, als eventuell im Innenraum des Campingzelts vorhandene Wertgegenstände von außerhalb des Campingzelts nicht sichtbar sind. Außerdem kann in vielen Fällen auf ansonsten zur Abdeckung des zumindest einen Fensters erforderliche Fensterabdeckungen verzichtet werden.

Gemäß einer vorteilhaften Ausführungsform des erfindungsgemäßen Campingzelts ist in die lichtdurchlässige, einseitig durchsichtige und andersseitig undurchsichtige Folie eine Silberschicht eingearbeitet, wodurch Sonneneinstrahlung in den Innenraum des Campingzelts reduziert und entsprechend die Innentemperatur gesenkt werden kann. Darüber hinaus können hierdurch im Campingzelt befindliche Gegenstände vor Sonnenschäden geschützt werden. Des Weiteren werden mögliche Blendungen durch direkt einfallendes Sonnenlicht reduziert, so dass z. B. die Arbeit an Bildschirmen etc. angenehmer ist.

Gemäß einer weiteren vorteilhaften Ausführungsform des erfindungsgemäßen Campingzelts hat dieses eine Wandung, in der zumindest ein Fenster ausgebildet ist, das seinerseits aus einer luft- und lichtdurchlässigen, einseitig durchsichtigen und andersseitig undurchsichtigen Lage ausgebildet und so in die Wandung eingebracht ist, dass es von innen aus dem Campingzelt heraus durchsichtig und von außen in das Campingzelt hinein undurchsichtig ist, wobei die luft- und lichtdurchlässige, einseitig durchsichtige und andersseitig undurchsichtige Lage des Fensters als Gitterstruktur ausgebildet ist, die auf ihrer dem Innenraum des Campingzelts abgewandten Außenseite so mit einem reflektierenden Werkstoff beschichtet ist, dass die Gitterstruktur von außen undurchsichtig und von innen durchsichtig ist. Die naturgemäß eine Vielzahl von Durchbrechungen aufweisende Gitterstruktur als Lage des zumindest einen Fensters stellt sicher, dass eine ausreichende Belüftung des Innenraums des Campingzelts stets möglich ist. Da die Gitterstruktur ausschließlich auf ihrer Außenseite mit dem reflektierenden Werkstoff beschichtet ist, wohingegen ihre Innenseite von reflektierendem Werkstoff frei bleibt, wird die lediglich einseitige Durchsichtigkeit des zumindest einen Fensters von innen nach außen sichergestellt.

Eine besonders zweckmäßige und mit einem vergleichsweise geringen Aufwand zu realisierende Ausführungsform des erfindungsgemäßen Campingzelts wird erreicht, wenn die Gitterstruktur der luft- und lichtdurchlässigen, einseitig durchsichtigen und andersseitig undurchsichtigen Lage des zumindest einen Fensters auf ihrer Außenseite mit einer Silberschicht beschichtet ist.

Der reflektierende Werkstoff bzw. die Silberschicht können zum Beispiel in wenig aufwendiger Art und Weise auf die Außenseite der Gitterstruktur des zumindest einen Fensters aufgesprüht werden.

Die Gitterstruktur des zumindest einen Fensters selbst kann vorteilhaft als Insektenschutzgitter ausgebildet sein.

Im Folgenden wird die Erfindung anhand von Ausführungsformen unter Bezugnahme auf die Zeichnung näher erläutert, deren einzige Figur 1 ein erfindungsgemäß ausgebildetes Campingzelt in einer perspektivischen Darstellung zeigt.

Ein in Fig. 1 gezeigtes Campingzelt 1 hat eine Wandung 2, mittels der ein Innenraum des Campingzelts 1 von der Umgebung des Campingzelts 1 getrennt ist. In der Wandung 2 des Campingzelts 1 sind in üblicherweise öffen- und schließbare Eingänge 3, 4 ausgebildet. Des Weiteren sind in der Wandung 2 in der dargestellten Ausführungsform des Campingzelts 1 mehrere Fenster 5 vorgesehen. Durch diese Fenster 5 hindurch kann der Innenraum des Campingzelts 1 mit natürlichem Licht versorgt werden. Innerhalb des Campingzelts 1 befindliche Personen können durch die Fenster 5 hindurch in die Umgebung des Campingzelts 1 hinaussehen.

Entsprechend ist das Fenster 5 aus einer lichtdurchlässigen Folie ausgebildet. Diese lichtdurchlässige Folie ist von der einen Seite her durchsichtig und von der anderen Seite her undurchsichtig. Sie ist so in die Wandung 2 des Campingzelts 1 eingebracht, dass im Campingzelt 1 befindliche Personen durch die Folie bzw. das Fenster 5 in die Umgebung des Campingzelts 1 hinaussehen können, wohingegen mittels der der Umgebung des Campingzelts 1 zugewandten undurchsichtigen Seite der Folie bzw. des Fensters 5 sichergestellt ist, dass außerhalb des Campingzelts 1 befindliche Personen nicht in den Innenraum des Campingzelts 1 hineinsehen können und so für innerhalb des Campingzelts 1 befindliche Personen eine Privatsphäre gewährleistet werden kann.

In die lichtdurchlässige Folie kann eine Silberschicht eingearbeitet werden. Hierdurch wird UV-Strahlung blockiert, wodurch die Innentemperatur im Campingzelt 1 gesenkt werden kann und im Campingzelt 1 befindliche Gegenstände vor Sonnenschäden geschützt werden können. Blendungen durch direkt einfallendes Sonnenlicht können verhindert, zumindest erheblich reduziert werden, wodurch die Nutzung von Bildschirmen angenehmer wird. Im Innenraum des Campingzelts 1 etwaig vorhandene Wertgegenstände sind von außerhalb des Campingzelts 1 her nicht sichtbar. Für das einseitig blickdichte Fenster 5 kann in vielen Fällen auf eine Fensterabdeckung oder dgl. verzichtet werden.

Bei einer alternativen Ausführungsform des erfindungsgemäßen Campingzelts 1 ist das zumindest eine Fenster 5 aus einer luft- und lichtdurchlässigen, einseitig durchsichtigen und andersseitig undurchsichtigen Lage ausgebildet. Als luft- und lichtdurchlässige, einseitig durchsichtige und andersseitig undurchsichtige Lage des Fensters 5 ist eine Gitterstruktur vorgesehen, die auf ihrer dem Innenraum des Campingzelts 1 abgewandten Außenseite so mit einem reflektierenden Werkstoff, vorzugsweise mit einer Silberschicht, beschichtet ist, dass die Gitterstruktur von außen undurchsichtig und von innen durchsichtig ist. Der reflektierende Werkstoff bzw. die Silberschicht können auf die Außenseite der Gitterstruktur aufgesprüht sein. Als Gitterstruktur des zumindest einen Fensters 5 können insbesondere Fliegen- bzw. Insektenschutzgitter eingesetzt werden.

## Patentansprüche

1. Campingzelt (1) mit einer Wandung (2), in der zumindest ein Fenster (5) ausgebildet ist, **dadurch gekennzeichnet, dass** zumindest ein Fenster (5) aus einer lichtdurchlässigen, einseitig durchsichtigen und andersseitig undurchsichtigen Folie ausgebildet und so in die Wandung (2) eingebracht ist, dass es von innen aus dem Campingzelt (1) heraus durchsichtig und von außen in das Campingzelt (1) hinein undurchsichtig ist.

2. Campingzelt (1) nach Anspruch 1, bei dem in die lichtdurchlässige, einseitig durchsichtige und andersseitig undurchsichtige Folie eine Silberschicht eingearbeitet ist.

3. Campingzelt (1) mit einer Wandung (2), in der zumindest ein Fenster (5) ausgebildet ist, **dadurch gekennzeichnet, dass** zumindest ein Fenster (5) aus einer luft- und lichtdurchlässigen, einseitig durchsichtigen und andersseitig undurchsichtigen Lage ausgebildet und so in die Wandung (2) eingebracht ist, dass es von innen aus dem Campingzelt heraus durchsichtig und von außen in das Campingzelt (1) hinein undurchsichtig ist, und dass die luft- und lichtdurchlässige, einseitig durchsichtige und andersseitig undurchsichtige Lage des Fensters (5) als Gitterstruktur ausgebildet ist, die auf ihrer dem Innenraum des Campingzelts (1) abgewandten Außenseite so mit einem reflektierenden Werkstoff beschichtet ist, dass die Gitterstruktur von außen undurchsichtig und von innen durchsichtig ist.

4. Campingzelt (1) nach Anspruch 3, bei dem die Gitterstruktur der luft- und lichtdurchlässigen, einseitig durchsichtigen und andersseitig undurchsichtigen Lage des zumindest einen Fensters (5) auf ihrer Außenseite mit einer Silberschicht beschichtet ist.

5. Campingzelt (1) nach Anspruch 3 oder 4, bei dem der reflektierende Werkstoff bzw. die Silberschicht auf die Außenseite der Gitterstruktur aufgesprüht ist.

6. Campingzelt (1) nach einem der Ansprüche 3 bis 5, bei dem die Gitterstruktur des zumindest einen Fensters (5) als Insektenschutzgitter ausgebildet ist.
